# FASCICULE DE BREVET EUROPEEN

(11) **EP 1 923 129 B1**
(45) Date de publication et mention de la délivrance du brevet: **16.09.2009**
(21) Numéro de dépôt: 07120748.4
(22) Date de dépôt: 15.11.2007
(51) Int. Cl.: B01F 7/16

(54) **Dispositif mélangeur comprenant un élément rotatif dirigeant des produits à mélangeur vers un réceptacle pourvu d'évidements, et sous-ensemble correspondant**
Mischvorrichtung mit einem rotierenden Werkzeug zum Fördern von Mischgut in einen Behälter mit Ausnehmungen, und zugehöriges Mischteil
Mixing device with a rotating stirrer moving the mixture toward a receptacle with holes, and corresponding parts

(30) Priorité: 16.11.2006 FR 0610015
(43) Date de publication de la demande: 21.05.2008
(73) Titulaire: Sympak France, 77200 Lognes (FR)
(72) Inventeur: Depuydt, François, 56870 Baden (FR)
(74) Mandataire: Larcher, Dominique

(56) Documents cités:
- EP-A1- 1 541 222
- CH-A5- 671 524
- DE-B- 1 101 918
- FR-A- 1 128 592
- JP-A- 62 275 023
- NL-C2- 1 008 622
- US-A- 6 000 840

## Description

Le domaine de l'invention est celui des équipements pour le mélange de produits. Plus précisément, l'invention concerne un dispositif de mélange de produits dont au moins un est liquide ou pâteux, voire semi-pâteux.

L'invention s'applique en particulier, mais non exclusivement, aux domaines de l'agro-alimentaire et de la cosmétique.

Dans le domaine de l'invention, les dispositifs mélangeurs tels que les dispositifs mélangeurs décrits dans les demandes de brevets EP1541222, FR 1128592 et DE 1101 918, comprennent généralement
- une cuve ;
- au moins un élément rotatif entraîné par un arbre central et portant des lames (classiquement désignées par le terme « couteaux ») s'étendant radialement à l'intérieur de la cuve ;
- un bras racleur tournant à l'intérieur de la cuve et destiné à racler la paroi interne de celle-ci.

L'élément rotatif est entraîné par un arbre traversant la base de la cuve et couplé à des moyens moteurs.

La vitesse de rotation de l'élément rotatif est adaptée en fonction des produits à mélanger et peut atteindre 3000 tr/min.

Le bras racleur est quant à lui couplé à des moyens moteurs soit par le dessous de la cuve soit par le dessus de la cuve.

Un tel bras racleur est généralement entraîné à une vitesse de rotation d'environ 50 tr/min.

Classiquement, les cuves des dispositifs mélangeurs sont montées orientables sur un châssis par rapport à un axe horizontal de façon à occuper différentes positions :
- une position verticale pour le chargement des produits ;
- une position inclinée vers le haut d'environ 30° par rapport à la verticale pendant le mélange ;
- une position horizontale (voire inclinée vers le bas) pour le déchargement.

De tels dispositifs mélangeurs peuvent être combinés à des moyens de chauffage et/ou de refroidissement en fonction des applications et la cuve peut être mise en dépression.

Des mélangeurs du type qui vient d'être décrit sont désormais couramment utilisés, dans diverses applications telles que :
- dispersion d'un poudre dans une phase liquide (par exemple pour la fabrication d'une purée de pommes de terre) ;
- émulsion en phase aqueuse (par exemple pour la fabrication d'une mayonnaise) ;
- mélange de produits solides ou semi-pâteux avec des produits liquides ou semi-liquides (par exemple pour le mélange de soupes).

Dans la pratique, on constate que les techniques actuelles ne donnent pas entière satisfaction.

Par exemple pour les mayonnaises, l'émulsion entre les ingrédients n'est pas satisfaisante et le produit final ne présente pas une bonne viscosité.

Dans le cas des purées, celles-ci ne sont pas assez « fines » : leur granulométrie est variable et/ou trop grossière, ce qui peut ne pas être au goût de certains consommateurs (en particulier des enfants et des personnes âgées).

L'invention a notamment pour objectif de pallier ces inconvénients de l'art antérieur.

Plus précisément, l'invention a pour objectif de proposer une technique qui permette d'améliorer notablement le mélange mécanique de produits dont au moins un est liquide, pâteux ou semi-pâteux.

L'invention a également pour objectif de proposer une telle technique qui puisse être aisément adaptée sur des matériels existants.

L'invention a aussi pour objectif de proposer une telle technique qui puisse être facilement déclinée en fonction de la nature des produits et/ou de la qualité des mélanges à obtenir.

Un autre objectif de l'invention est de proposer une telle technique qui soit simple de conception et facile à mettre en oeuvre.

Ces objectifs, ainsi que d'autres qui apparaîtront par la suite, sont atteints grâce à l'invention qui a pour objet un dispositif de mélange de produits dont au moins un est liquide ou pâteux ou semi-pâteux, du type comprenant au moins une cuve intégrant un élément rotatif, caractérisé en ce ledit élément rotatif présente des moyens de génération d'un flux descendant desdits produits en direction d'un réceptacle placé à la base dudit élément rotatif, ledit réceptacle comprenant au moins une paroi délimitant un périmètre et présentant une pluralité d'évidements au travers desquels lesdits produits sont destinés à passer.

Un tel dispositif permet d'améliorer notablement la qualité du mélange obtenu comparé aux solutions de l'art antérieur.

En effet, un tel dispositif permet de réaliser :
- un brassage « grossier » de façon classique ;
- un mélange « fin » grâce au réceptacle ajouré, le passage forcé des produits au travers des évidements favorisant leur mélange.

On peut donc, grâce à l'invention, améliorer la qualité des émulsions et/ou la granulométrie du produit fini, en fonction des produits en mélange.

Selon une solution avantageuse, ledit élément rotatif comprend au moins une série de lames s'étendant à partir d'un élément central en étant inclinées vers le bas.

L'élément rotatif créé ainsi, selon une technique simple à mettre en oeuvre, un premier brassage et une première réduction de taille (effet de coupe des lames) d'éventuel morceaux (légumes par exemple) tout en engendrant un flux descendant des produits en direction du réceptacle.

Selon une solution préférée, le dispositif comprend un organe éjecteur rotatif s'inscrivant dans ledit périmètre délimité par ladite ou lesdites parois, et prévu pour diriger lesdits produits vers lesdits évidements.

On obtient ainsi des effets combinés de l'élément rotatif et de l'organe éjecteur : le premier créé un effet axial (flux descendant), le flux descendant étant repris par l'organe éjecteur qui engendre un flux radial centrifuge des produits, forçant ceux-ci à passer au travers des évidements.

Avantageusement, ledit organe éjecteur comprend une série de quatre pales réparties autour d'un corps central et formant entre elles des angles de 90° autour dudit élément central, lesdites pales s'étendant préférentiellement de façon excentrées par rapport à l'axe de rotation dudit organe.

On obtient ainsi un organe éjecteur simple de conception et facile à fabriquer (comme cela va apparaître plus clairement par la suite), un tel organe ainsi conçu exerçant de plus un pouvoir optimisé d'éjection radiale des produits.

Dans le cas de produits ne nécessitant pas d'effet de coupe, l'invention peut fonctionner avec l'organe éjecteur seul et le réceptacle. La rotation rapide de l'éjecteur engendrant à elle seule le flux axial.

Selon une première variante envisageable, ladite ou lesdites parois définissent un tronçon cylindrique.

Selon une deuxième variante envisageable, ladite ou lesdites parois définissent un tronc de cône.

Selon un premier mode de réalisation, ledit réceptacle est monté fixe en rotation.

Selon un deuxième mode de réalisation, ledit réceptacle est monté mobile en rotation.

Un tel mode de réalisation permet de faire varier les vitesses relatives de l'élément rotatif et de l'organe éjecteur par rapport au réceptacle, ce qui permet, en fonction des besoins, d'augmenter encore le pouvoir mélangeur du dispositif.

Avantageusement, le dispositif comprend un bras racleur de ladite cuve montée mobile en rotation.

Dans ce cas, ledit réceptacle est préférentiellement solidaire en rotation dudit bras racleur qui possède deux sens de rotation.

L'invention concerne également un sous-ensemble à monter dans une cuve d'un dispositif de mélange de produits dont au moins un est liquide ou pâteux ou semi-pâteux, caractérisé en ce qu'il comprend au moins un élément rotatif et au moins un réceptacle placé à la base dudit élément rotatif, ledit élément rotatif présentant des moyens de génération d'un flux descendant desdits produits en direction dudit réceptacle, ledit réceptacle comprenant au moins une paroi délimitant un périmètre et présentant une pluralité d'évidements au travers desquels lesdits produits sont destinés à passer.

On peut ainsi aisément adapter l'invention à des équipements existants, en montant un tel sous-ensemble dans la cuve et en le couplant aux moyens moteurs disponibles.

D'autres caractéristiques et avantages de l'invention apparaîtront plus clairement à la lecture de la description suivante d'un mode de réalisation préférentiel de l'invention, donné à titre d'exemple illustratif et non limitatif, et des dessins annexés parmi lesquels :
- la figure 1 est une vue partielle en coupe d'un dispositif de mélange selon l'invention ;
- la figure 2 est une vue en perspective d'un réceptacle destiné à équiper un dispositif de mélange selon l'invention ;
- la figure 3 est une vue en perspective d'un organe éjecteur destiné à équiper un dispositif de mélange selon l'invention.

Tel qu'indiqué précédemment, le principe de l'invention réside dans le fait de proposer une technique de mélange de produits selon laquelle on force les produits à passer dans des passages de sections réduites.

En référence à la figure 1, un dispositif de mélange de produits ont au moins un est liquide ou pâteux ou semi-pâteux comprend :
- une cuve 1 délimitée par une paroi latérale 11 sensiblement cylindrique s'étendant à partir d'un fond 12 ;
- un élément rotatif 2 prévu pour entraîner les produits vers la base de la cuve ;
- un réceptacle 3 monté à la base de l'élément rotatif 2.

Un tel réceptacle 3 est illustré par la figure 2.

Tel que cela apparaît sur cette figure, le réceptacle 3 comprend un fond 31 à partir duquel s'étend une paroi 32 délimitant un périmètre. La paroi 32 présente une pluralité d'évidements 321 au travers desquels les produits à mélanger sont destinés à passer. Le fond 31 du réceptacle présente des orifices 311 permettant le passage de moyens de fixation pour solidariser le réceptacle à la cuve (le réceptacle pouvant de façon similaire être soudé à la cuve selon une variante envisageable).

Tel qu'illustré, les évidements 321 prennent la forme de fentes dont l'axe médian forme un angle non nul avec la verticale.

On note que le nombre et la largeur des fentes peuvent être adaptés autant que de besoin, notamment en fonction de la nature des produits à mélanger et/ou des caractéristiques du mélange à obtenir.

On note également que :
- l'inclinaison des fentes peut varier, celles-ci pouvant aussi s'étendre selon un axe médian vertical ;
- la paroi 32 prend la forme, selon la figure 2, d'une portion cylindrique, et peut également prendre la forme d'un tronc de cône dont le diamètre le plus grand correspond au fond du réceptacle.

L'élément rotatif 2 comprend une série de lames 22 s'étendant à partir d'un corps central 21 solidaire d'un arbre d'entraînement 20 traversant le fond 12 de la cuve et couplé à des moyens moteurs (non représentés).

Tel que cela apparaît clairement sur la figure 1, les lames 22 s'étendent à partir de l'élément central 21 en étant inclinées vers le fond de la cuve, ceci permettant, lorsque l'élément rotatif est en rotation, de générer un flux descendant des produits. '

On note que l'élément rotatif peut se prolonger vers le haut à l'intérieur de la cuve en vue de supporter éventuellement d'autres moyens de brassage des produits.

Les lames 22 sont maintenues solidaires de l'arbre 20 à l'aide de bagues et d'un élément de serrage selon l'axe longitudinal de l'arbre.

Par ailleurs, selon le présent mode de réalisation de l'invention, le dispositif comprend un organe éjecteur prévu pour favoriser l'éjection des produits présents dans le réceptacle, de l'intérieur vers l'extérieur de celui-ci.

Un tel organe éjecteur 4 est monté dans le réceptacle 3 et s'inscrit dans le volume délimité par ce dernier. Cet organe est monté solidaire en rotation de l'élément rotatif 2.

On rappelle que le principe de l'invention s'applique également au cas où l'élément rotatif est réduit à l'organe éjecteur seul (c'est-à-dire en l'absence des lames 22).

En référence à la figure 3, un organe éjecteur selon le présent mode de réalisation de l'invention comprend un corps central 41 à partir duquel s'étendent des pâles 42.

Plus précisément, le corps central 41 présente une section de forme carrée, chaque côté de la section carrée se prolongeant pour former les pâles qui s'étendent par conséquent dans un plan excentré par rapport à l'axe de rotation de l'organe éjecteur, les pâles formant deux à deux un angle à 90°.

De plus, l'alésage 411 du corps central est fileté de telle sorte que l'organe d'éjection exerce une fonction d'écrou de serrage (coopérant avec une portion filetée de l'arbre 20) des lames 22 et des bagues de l'élément central 21.

Le réceptacle est monté solidaire en rotation d'un bras racleur (connu en soi, non représenté) de la face interne de la paroi de la cuve.

Ainsi, on obtient un effet optimisé de mélange par le jeu de vitesses relatives de l'élément rotatif 2 (dont la vitesse va de 1000 à 3000 tr/min ou plus) et du réceptacle 3 couplé en rotation au bras racleur (tournant en sens inverse de l'élément rotatif, à une vitesse d'environ 50 tr/min).

Par ailleurs, la paroi interne du réceptacle 3 peut être pourvue d'un relief 321 ce qui tend à créer un effet de débourrage du réceptacle lorsque l'on inverse le sens de rotation du bras racleur.

On note que l'élément rotatif 2 incluant l'organe éjecteur 4 et le réceptacle 3 peuvent être proposés sous forme d'un sous-ensemble prêt à être rapporté dans une cuve existante.

Le fonctionnement d'un dispositif selon l'invention tel que celui qui vient d'être décrit est le suivant.

Les produits à mélanger sont introduits par la partie supérieure de la cuve 1 de façon classique.

Les moyens moteurs de l'élément rotatif 2 sont actionnés et entraînent ce dernier à une vitesse comprise entre 1000 et 3000 tr/min ou supérieure.

Les lames 22 de l'élément rotatif, de par leur position et leur inclinaison, tendent à générer un flux descendant des produits (en créant un vortex) en direction du réceptacle 3. A l'intérieur du réceptacle, l'organe éjecteur contribue également au flux descendant des produits et créé un effet centrifuge et force les produits à passer au travers des évidements 321 du réceptacle. La circulation des produits au travers de passages de section réduite tend à favoriser le rapprochement des produits tout en les pressant au travers des passages, ce qui a pour résultat l'obtention d'un mélange d'une grande qualité.

Le déchargement de la cuve s'effectue en incluant celle-ci de façon connue en soi.

## Revendications

1. Dispositif de mélange de produits dont au moins un est liquide ou pâteux ou semi-pâteux, comprenant au moins une cuve (1) intégrant un élément rotatif (2), et un réceptable (3) placé à la base dudit élément rotatif (2),
ledit élément rotatif (2) présente des moyens (22) de génération d'un flux descendant desdits produits en direction du réceptacle (3) ledit réceptacle (3) comprenant au moins une paroi (32) délimitant un périmètre et présentant une pluralité d'évidements (321) au travers desquels lesdits produits sont destinés à passer, et **caractérisé en ce qu'**il comprend un bras racleur de ladite cuve (1), ledit réceptacle (3) étant solidaire en rotation dudit bras racleur.

2. Dispositif de mélange de produits selon la revendication 1, **caractérisé en ce qu'**il comprend un organe éjecteur rotatif (4) s'inscrivant dans ledit périmètre délimité par ladite ou lesdites parois (32), et prévu pour diriger lesdits produits vers lesdits évidements (321).

3. Dispositif de mélange de produits selon la revendication 2, **caractérisé en ce que** ledit organe éjecteur (4) comprend une série de quatre pales(42) réparties autour d'un corps central(41) et formant entre elles des angles de 90° autour dudit élément central (41).

4. Dispositif de mélange de produits selon la revendication 4, **caractérisé en ce que** lesdites pales (42) s'étendent de façon excentrées par rapport à l'axe de rotation dudit organe (4).

5. Dispositif de mélange de produits selon l'une quelconque des revendications 1 à 4, **caractérisé en ce que** ledit élément rotatif (2) comprend une série de lames (42) s'étendant à partir d'un élément central (41) en étant inclinées vers le bas.

6. Dispositif de mélange de produits selon l'une quelconque des revendications 1 à 5, **caractérisé en ce que** ladite ou lesdites parois (32) définissent un tronçon cylindrique.

7. Dispositif de mélange de produits selon l'une quelconque des revendications 1 à 5, **caractérisé en ce que** ladite ou lesdites parois (32) définissent un tronc de cône.

8. Sous-ensemble à monter dans une cuve en vue de former un dispositif de mélange de produits selon l'une quelconque des revendications précédentes, dont au moins un produit est liquide ou pâteux ou semi-pâteux, **caractérisé en ce qu'**il comprend au moins un élément rotatif (2) et au moins un réceptacle(3) placé à la base dudit élément rotatif (2), ledit élément rotatif (2) présentant des moyens (22) de génération d'un flux descendant desdits produits en direction dudit réceptacle (3), ledit réceptacle (3) comprenant au moins une paroi (32) délimitant un périmètre et présentant une pluralité d'évidements (321), ledit réceptacle (3) étant solidaire en rotation d'un bras racleur.

## Claims

1. Device for mixing of products, at least one of which is liquid or pasty or semi-pasty, comprising at least one vessel (1) which incorporates a rotary element (2) and a receptacle (3) which is placed at the base of the said rotary element (2), the said rotary element (2) has means (22) for generation of a descending flow of the said products in the direction of the receptacle (3), the said receptacle (3) comprising at least one wall (32) which delimits a perimeter, and has a plurality of recesses (321) through which the said products are designed to pass, and **characterised in that** it comprises a scraper arm for the said vessel (1), the said receptacle (3) being integral in rotation with the said scraper arm.

2. Device according to claim 1 for mixing of products, **characterised in that** it comprises a rotary ejector unit (4) which is contained in the said perimeter which is delimited by the said wall(s) (32), and is designed to guide the said products towards the said recesses (321).

3. Device according to claim 2 for mixing of products, **characterised in that** the said ejector unit (4) comprises a series of four blades (42) which are distributed around a central body (41), and form between one another angles of 90 aground the said central element (41).

4. Device according to claim 4 for mixing of products, **characterised in that** the said blades (42) extend eccentrically relative to the axis of rotation of the said unit (4).

5. Device according to any one of claims 1 to 4 for mixing of products, **characterised in that** the said rotary element (2) comprises a series of blades (42) which extend from a central element (41), whilst being inclined downwards.

6. Device according to any one of claims 1 to 5 for mixing of products, **characterised in that** the said wall(s) (32) define(s) a cylindrical section.

7. Device according to any one of claims 1 to 5 for mixing of products, **characterised in that** the said wall(s) (32) define (s) a truncated cone.

8. Sub-assembly to be fitted in a vessel in order to form a device according to at least one of the preceding claims, for mixing of products, at least one of which is liquid or pasty or semi-pasty, **characterised in that** it comprises at least one rotary element (2) and at least one receptacle (3) which is placed at the base of the said rotary element (2), the said rotary element (2) having means (22) for generation of a descending flow of the said products in the direction of the said receptacle (3), the said receptacle (3) comprising at least one wall (32) which delimits a perimeter, and having a plurality of recesses (321), the said receptacle (3) being integral in rotation with a scraper arm.

## Patentansprüche

1. Mischvorrichtung für Produkte, von denen mindestens eines flüssig oder pastenartig oder halb-pastenartig ist, die mindestens einen Behälter (1) aufweist, welcher ein drehbares Element (2) und ein an der Basis des besagten drehbaren Elementes (2) angebrachtes Aufnahmeteil (3) umfasst, wobei dieses drehbare Element (2) über Mittel (22) zum Erzeugen eines Abwärtsflusses der besagten Produkte in Richtung des Aufnahmeteils (3) verfügt, wobei dieses Aufnahmeteil (3) mindestens eine Wand (32) aufweist, die einen Umfang abgrenzt und eine Vielzahl von Ausnehmungen (321) aufweist, durch welche die besagten Produkte fließen sollen und **dadurch gekennzeichnet ist, dass** es einen Arm zum Abstreifen des besagten Behälters (1) umfasst, wobei das Aufnahmeteil (3) drehbar mit dem besagten Arm zum Abstreifen verbunden ist.

2. Mischvorrichtung für Produkte nach Anspruch 1, **dadurch gekennzeichnet, dass** sie über ein drehbares Auswerforgan (4) verfügt, das sich in dem von der (den) besagten Wand (Wänden) (32) abgegrenzten Umfang einfügt und so ausgelegt ist, das es die besagten Produkte zu den besagten Ausnehmungen (321) leitet.

3. Mischvorrichtung für Produkte nach Anspruch 2, **dadurch gekennzeichnet, dass** das besagte Auswerforgan (4) eine Reihe von vier Blättern (42) aufweist, welche um einen mittleren Körper (41) angeordnet sind und untereinander jeweils 90° Winkel um den besagten mittleren Körper (41) bilden.

4. Mischvorrichtung für Produkte nach Anspruch 4, **dadurch gekennzeichnet, dass** sich die besagten Blätter (42) exzentrisch im Verhältnis zur Drehachse des besagten Organs (4) erstrecken.

5. Mischvorrichtung für Produkte nach einem der Ansprüche 1 bis 4, **dadurch gekennzeichnet, dass** das besagte drehbare Element (2) eine Reihe von Blättern (42) aufweist, die sich ausgehend von einem mittleren Körper (41) erstrecken und nach unten geneigt sind.

6. Mischvorrichtung für Produkte nach einem der Ansprüche 1 bis 5, **dadurch gekennzeichnet, dass** die besagte Wand (Wände) (32) ein zylindrisches Segment bildet (bilden).

7. Mischvorrichtung für Produkte nach einem der Ansprüche 1 bis 5, **dadurch gekennzeichnet, dass** die besagte Wand (Wände) (32) einen Kegelstumpf bildet (bilden).

8. Untergruppe, die in einen Behälter eingebaut werden soll, um eine Mischvorrichtung für Produkte nach einem der vorherigen Ansprüche zu bilden, wobei mindestens eines der Produkte flüssig oder pastenartig bzw. halb-pastenartig ist, **dadurch gekennzeichnet**, das sie mindestens ein drehbares Element (2) und mindestens ein an der Basis des besagten drehbaren Elementes (2) angebrachtes Aufnahmeteil (3) umfasst, wobei das besagte drehbare Element (2) Mittel (22) zum Erzeugen eines Abwärtsflusses der besagten Produkte in Richtung des Aufnahmeteils (3) aufweist und wobei dieses Aufnahmeteil (3) mindestens eine Wand (32) aufweist, die einen Umfang abgrenzt und eine Vielzahl von Ausnehmungen (321) aufweist, wobei das besagte Aufnahmeteil (3) drehbar mit einem Abstreifarm verbunden ist.
